# EUROPÄISCHE PATENTSCHRIFT

(11) **EP 2 403 377 B1**
(45) Veröffentlichungstag und Bekanntmachung des Hinweises auf die Patenterteilung: **08.10.2014**
(21) Anmeldenummer: 10712893.6
(22) Anmeldetag: 03.03.2010
(51) Int. Cl.: A46D 1/05, A46D 9/02

(54) **VERFAHREN ZUM ABRUNDEN VON BORSTENENDEN EINER BÜRSTE**
METHOD FOR ROUNDING OFF THE BRISTLE ENDS OF A BRUSH
PROCÉDÉ D'ARRONDISSAGE D'EXTRÉMITÉS DE POILS D'UNE BROSSE

(30) Priorität: 06.03.2009 CH 338092009
(43) Veröffentlichungstag der Anmeldung: 11.01.2012
(73) Patentinhaber: Reishauer AG, 8304 Wallisellen (CH); Dvorak, Michael, 3602 Thun (CH)
(72) Erfinder: DVORAK, Michael, CH-3602 Thun (CH)
(74) Vertreter: Luchs, Willi
(86) Internationale Anmeldenummer: PCT/EP2010/001318
(87) Internationale Veröffentlichungsnummer: WO 2010/099951

(56) Entgegenhaltungen:
- EP-A1- 0 321 938
- DE-A1- 3 842 684
- DE-C1- 3 533 533
- JP-A- 2008 136 711

## Beschreibung

Die Erfindung betrifft ein Verfahren zum Abrunden von Borstenenden einer Bürste gemäss dem Oberbegriff des Anspruches 1.

Um schädliche Wirkungen von scharfkantigen Borstenenden auf die mit der Bürste zu reinigenden Oberflächen zu vermeiden, werden bekanntlich die freien Enden von Borsten abgerundet. Beispielsweise bei Zahnbürsten ist die Borstenendabrundung besonders wichtig, damit beim Zahnreinigen keine Zahnfleischverletzungen verursacht werden. Die in einem Bürstenkopf verankerten Borsten werden auf die erforderliche Länge verkürzt und danach ihre freien Enden mittels einer Schleifscheibe gerundet. Das in einer Schleifstation stattfindende Abrunden ist zeitaufwändig und kostspielig. Die Schleifscheiben müssen immer wieder ersetzt werden.

Gemäss der Druckschrift DE-A-38 42 684 wird ein Abrunden der Borstenenden von aus thermoplastischem Kunststoff bestehenden Borsten mittels Laserstrahlen erzeugt. Dabei werden eine Vielzahl von Borstenenden gleichzeitig durch eine gepulste Laserstrahlung mit im Kilowatt- bis Megawattbereich liegender Leistung und mit im Mikrosekundenbereich liegender Impulsdauer für dieses Abrunden bearbeitet. Nachteilig ist jedoch, dass die Laserstrahlen eine zu hohe Konzentrierung von Wärme enthalten und dadurch eine feine Steuerung zur Erzielung von genau definierten Abrundungen sehr schwer zu realisieren ist.

In der Druckschrift JP-A-2008 136711 ist ein Verfahren zur Herstellung von Polyester-Fasern beschrieben. Diese Polyester-Fasern mit einem spitzen Ende weisen Mikroporen im Bereich von 10 nm bis 10 µm in der Oberfläche bei den Enden auf. Diese kegelförmigen Enden werden mit Plasma in Richtung dieser Enden behandelt, wodurch diese Mikroporen im Bereich von 10 nm bis 10 µm in der Oberfläche bei den Enden entstehen, und es soll eine Hydroxy- und eine Carboxylgruppe erzeugt werden.

Der vorliegenden Erfindung liegt die Aufgabe zugrunde, ein einfaches und kostengünstiges Verfahren zum Abrunden der Borstenenden einer Bürste vorzuschlagen.

Diese Aufgabe wird erfindungsgemäss durch ein Verfahren mit den Merkmalen des Anspruches 1 gelöst.

Bevorzugte Weitergestaltungen des erfindungsgemässen Verfahrens bilden den Gegenstand der abhängigen Ansprüche.

Mit dem erfindungsgemässen Verfahren, bei dem die freien Enden der aus thermoplastischen Polymermaterialien bestehenden Borsten in Kontakt mit einem Plasmastrahl gebracht werden, wobei ihre Aussenkante thermisch aufgelöst wird, kann das Abrunden wesentlich schneller und einfacher durchgeführt werden, als mit herkömmlichen Schleifscheiben. Zudem erlaubt das Verfahren in einer besonders bevorzugten Weise mit dem Plasmastrahl zusätzlich auf die Oberfläche der freien Borstenenden ein feinkörniges, eine Beschichtung bildendes Pulver in dosierter Menge aufzubringen. So können beispielsweise abrasive Partikel zur Verbesserung oder Verstärkung der Poliereigenschaften der Borsten aufgebracht werden.

Die Erfindung wird nachfolgend anhand der Zeichnung näher erläutert. Es zeigen: ,
- Fig. 1: schematisch ein Prinzip des erfindungsgemässen Verfahrens; und
- Fig. 2: ein Borstenende vor und nach dem Durchführen des erfindungsgemässen Verfahrens.

Fig.1 zeigt ein Plasmatron 1 zur Erzeugung eines freien Plasmastrahles 2, der aus einer unteren Düsenöffnung 3 des Plasmatrons 1 austritt und auf freie Enden 4 von Borsten 5 einer Bürste 6 gerichtet ist. Die Borsten 5 sind in einem Bürstenkopf 7 der Bürste 6 verankert. Bei der Bürste 6 kann es sich beispielsweise um eine Zahnbürste, eine Polierbürste, eine Kosmetikbürste, eine Malpinsel etc. handeln, deren Borsten 5 aus thermoplastischen Polymermaterialien (z.B. Polyamiden, Polyester, Polyolefinen oder Spezialpolymeren) bestehen.

Im Plasmatron 1, dessen Aufbau und Funktion aus der Druckschrift WO 2005/031026 an sich bekannt, dort ausführlich beschrieben ist und daher im folgenden nicht in allen Einzelheiten erläutert wird, wird innerhalb seines rohrförmigen Gehäuses 10 in einem partiell geschlossenen Plasmaerzeuger 11 elektrisch oder elektromagnetisch ein primäres Ungleichgewichts-Plasma (ein nichtthermisches Plasma) erzeugt. In das Plasmatron 1 wird von oben über eine Zuleitung 12 ein das primäre Plasma stabilisierendes Plasma- bzw. Arbeitsgas (vorzugsweise Luft) eingeleitet. Das Gehäuse 10 verjüngt sich konisch zu einer Düse 13 mit der bereits erwähnten Düsenöffnung 3. In der Düse 13 wird der gerichtete primäre Plasmastrahl stark beschleunigt, und infolgedessen bildet sich nach der Düse 13 bei Umgebungsdruck ein sekundäres Niedertemperaturplasma bzw. der sekundäre Plasmastrahl 2.

Wie in Fig. 2 angedeutet, weisen die freien Enden 4 der im Bürstenkopf 7 verankerten, auf eine bestimmte Länge z.B. durch Fräsen gekürzten Borsten 5 eine Oberfläche 4a mit einer Aussenkante 4b auf. Mit dem auf die Oberfläche 4a gerichteten Plasmastrahl 2 wird an der Borstenendoberfläche 4a eine solche insgesamte elektrische Leistungsenergie aufgebracht, dass diese Abrundung der Aussenkanten 4b entsteht. Dies kann durch verschiedene Parameter beeinflusst werden, namentlich durch die Energie im Plasma selbst, durch die im Plasma erzeugte Temperatur beim Auftritt auf die Werkstückoberfläche, durch den Abstand des Plasmaerzeugers 11 von den Zahnborsten, durch die Geschwindigkeit des Plasmastrahles, die Vorschubgeschwindigkeit und gegebenenfalls weiteren Einstellungsmöglichkeiten.

Es kann sich beispielsweise um einen Niedertemperatur-Plasmastrahl handeln, damit ein temperiertes, nicht ein zu starkes Aufwärmen der Aussenkante 4b und zum erfindungsgemässen Borstenendabrunden führt (in Fig. 2 gestrichelt angedeutet).

Damit sämtliche Borstenenden 4 abgerundet werden, wird die mit den Borsten 5 versehene Bürste 6 und die Plasmadüse 13 im wesentlichen quer zur Plasmastrahlrichtung gegenseitig bewegt. Je nach Grösse des Borstenfeldes können auch mehrere bzw. eine Vielzahl von Plasmadüsen 13 bzw. von Plasmatronen 1 in einer oder mehreren Reihen nebeneinander angeordnet sein.

Mit dem erfindungsgemässen Verfahren können die Borstenenden extrem schnell abgerundet werden. Beispielsweise bei einer Zahnbürste kann das Verfahren in weniger als 10 s durchgeführt werden.

Je nach Art des zu bearbeitenden Kunststoffes bei den Borsten entsteht ein Aufschmelzen insbesondere bei Thermoplasten, indessen bei Duroplasten eher ein Auflösungsprozess erfolgt.

Das erfindungsgemässe Verfahren erlaubt zudem, mit dem Plasmastrahl 2 auf die Oberfläche der freien Borstenenden 4 zusätzlich in dosierter Menge ein fluidisiertes, feinkörniges, eine Beschichtung bildendes Pulver aufzubringen. Das Pulvermaterial wird dabei gemäss Fig. 1 aus einem Behälter 15 mittels eines steuerbaren Pulverförderers 16, der eine höchst präzise Dosierung erlaubt, entweder direkt in den aus der Düsenöffnung 3 austretenden Plasmastrahl 2 (Leitung 17) oder in die Düse 13 des Plasmatrons 1 (Leitung 18) oder in das primäre Plasma (Leitung 19) eingeführt.

Auf diese Art und Weise ist es möglich, gleichzeitig mit dem Abrunden der Borstenenden 4 z.B. abrasive Partikel zur Verbesserung oder Verstärkung der Poliereigenschaften der Borsten 5 aufzubringen. Beim feinkörnigen Pulver kann es sich auch z.B. um Nano-Diamanten, Nano-Gold oder Nano-Silber handeln, bei denen die Korngrösse des Pulvers im Nanometeroder im Mikrobereich liegt.

Es können aber auch Karbide bzw. Oxide aus Metall oder anderen Elementen bzw. Verbindungen verwendet werden. Vorteilhaft werden diese Nanopartikel mit dem Kunststoff durchmischt und nicht als separate Schicht aufgetragen. Zum einen entsteht dadurch eine bessere Haftung und zum andern ist eine schonendere Behandlung der Zähne gegeben. Solches Einschliessen von beispielsweise Silberpartikel könnte ausserdem eine antibakterielle Wirkung auf die Borsten bewirken.

Bei Zahnbürsten tragen derart behandelte Borsten zur Verbesserung der Zahnreinigung auch am Zahnfleischsaum und zur besseren Plaqueentfernung und helfen auch Zahnfleischentzündungen zu vermeiden.

## Patentansprüche

1. Verfahren zum Abrunden von freien Borstenenden einer Bürste, deren Borsten (5) aus Kunststoff bestehen, **dadurch gekennzeichnet, dass** die freien Borstenenden (4) in Kontakt mit einem NiedertemperaturPlasmastrahl (2) gebracht werden, wobei ihre Aussenkante (4b) thermisch oder ähnlich aufgelöst wird, wobei mit dem auf die Oberfläche (4a) gerichteten Plasmastrahl (2) an der Borstenendoberfläche (4a) eine solche insgesamte elektrische Leistungsenergie aufgebracht wird, dass diese Abrundung der Aussenkanten (4b) entsteht, wobei dies durch verschiedene Parameter beeinflusst werden kann, namentlich durch die Energie im Plasma selbst, durch die im Plasma erzeugte Temperatur beim Auftritt auf die Werkstückoberfläche, durch den Abstand der Plasmadüse (13) von den Zahnborsten, durch die Geschwindigkeit des Plasmastrahles, die Vorschubgeschwindigkeit des Plasmaerzeugers (11) und/oder weiteren Einstellungsmöglichkeiten.

2. Verfahren nach Anspruch 1, dadurch gekennzeichet, dass als Kunststoff für die Borsten thermoplastische Polymermaterialien verwendet werden, wie beispielsweise Polyamide, Polyester, Polyolefine oder Spezialpolymere.

3. Verfahren nach Anspruch 1 oder 2, **dadurch gekennzeichnet, dass** der Plasmastrahl (2) aus einer oder mehreren Plasmadüsen (13) auf die freien Borstenenden (4) gerichtet wird, wobei die mit den Borsten (5) versehene Bürste (6) und die Plasmadüse/ Plasmadüsen (13) im wesentlichen quer zur Plasmastrahlrichtung gegenseitig bewegt werden.

4. Verfahren nach einem der Ansprüche 1 bis 3, **dadurch gekennzeichnet, dass** mit dem Plasmastrahl (2) zusätzlich auf die Oberfläche (4a) der freien Borstenenden (4) ein feinkörniges, fluidisiertes, eine Beschichtung bildendes Pulver aufgebracht wird, der dem Plasmastrahl (2) mittels eines steuerbaren Pulverförderers (15) in dosierter Menge zugeführt wird.

5. Verfahren nach Anspruch 4, **dadurch gekennzeichnet, dass** es sich beim feinkörnigen Pulver um Nano-Diamanten, Nano-Gold oder Nano-Silber handelt.

6. Verfahren nach Anspruch 4 oder 5, **dadurch gekennzeichnet, dass** es sich beim feinkörnigen Pulver um abrasive Partikel zur Verbesserung oder Verstärkung der Poliereigenschaften der Borsten (5) handelt.

7. Verfahren nach einem der Ansprüche 1 bis 6, **dadurch gekennzeichnet, dass** nach Ausbildung eines elektrisch oder elektromagnetisch erzeugten primären Ungleichgewichts-Plasmas in einem partiell geschlossenen Plasmaerzeuger (11) der durch geeignete Massnahmen gerichtete primäre Plasmastrahl mittels der Plasmadüse (13) am Übergang zur Umgebung stark beschleunigt wird und sich infolgedessen nach der Plasmadüse (13) das sekundäre Niedertemperaturplasma bei Umgebungsdruck bildet.

8. Anwendung des Verfahrens nach einem der Ansprüche 1 bis 7 zum Abrunden von freien Borstenenden (4) einer Zahnbürste.

9. Anwendung des Verfahrens nach einem der Ansprüche 1 bis 8 zum Abrunden von freien Borstenenden (4) einer Polierbürste.

## Claims

1. Method for rounding off the free bristle ends of a brush, of which the bristles (5) are made of plastic, **characterised in that**
the free bristle ends (4) are brought into contact with a plasma beam (2), whereby their outer edge (4b) being dissolved thermally or similar, in which the plasma beam (2) directed towards the surface (4a) an overall electric output energy is applied to the bristle end surface (4a) such that this rounding off of the outer edges (4b) is produced, it being possible for this to be affected by different parameters, namely by the energy in the plasma itself, by the temperature generated in the plasma as it strikes the workpiece surface, by the distance of plasma nozzle (13) away from the tooth bristles, by the speed of the plasma beam, by the feed speed of the plasma generator (11) and/or further possible settings.

2. Method according to Claim 1, **characterised in that** thermoplastic polymer materials such as, for example, polyamides, polyesters, polyolefins or special polymers can be used as a plastic for the bristles.

3. Method according to Claim 1 or 2, **characterised in that** the plasma beam (2) from one or more plasma nozzles (13) is directed towards the free bristle ends (4), whereby the brush (6) provided with the bristles (5) and the plasma nozzle/plasma nozzles (13) being reciprocally moved substantially laterally to the plasma beam direction.

4. Method according to any of the Claims 1 to 3, **characterised in that** a fine-grained, fluidised powder forming a coating is additionally applied to the surface (4a) of the free bristle ends (4) with the plasma beam (2), the powder being delivered to the plasma beam (2) by means of a controllable powder conveyor (15) in a metered quantity.

5. Method according to Claim 4, **characterised in that** the fine-grained powder is nanodiamonds, nanogold or nanosilver.

6. Method according to Claim 4 or 5, **characterised in that** the fine-grained powder is abrasive particles for improving or enhancing the polishing properties of the bristles (5).

7. Method according to any of the Claims 1 to 6, **characterised in that** after forming an electrically or electromagnetically produced primary nonequilibrium plasma in a partially closed plasma generator (11) the primary plasma beam directed by appropriate measures is greatly accelerated by means of the plasma nozzle (13) at the cross-over to the surrounding area, and as a result the secondary low-temperature plasma forms after the plasma nozzle (13) at ambient pressure.

8. Use of the method according to any of the Claims 1 to 7 for rounding off free bristle ends (4) of a toothbrush.

9. Use of the method according to any of Claims 1 to 8 for rounding off the free bristle ends (4) of a polishing brush.

## Revendications

1. Procédé pour arrondir les extrémités libres des soies d'une brosse, dont les soies (5) sont en matière plastique, **caractérisé en ce qu'**on met les extrémités (4) libres des soies en contact avec un jet (2) de plasma à basse température, son bord (4b) extérieur étant décomposé thermiquement ou d'une manière analogue, dans lequel on applique, à la surface (4a) d'extrémité de la soie, par un jet (2) de plasma dirigé sur la surface (4a), une puissance énergétique électrique telle dans l'ensemble qu'elle arrondit les bords (4b) extérieurs, cela pouvant être influencé par divers paramètres, à savoir par l'énergie du plasma elle-même, par la température produite dans le plasma à l'incidence sur la surface de la pièce, par la distance entre la buse (13) à plasma et les soies, par la vitesse du jet de plasma, par la vitesse d'avance du générateur (11) de plasma et/ou par d'autres possibilités de réglage.

2. Procédé suivant la revendication 1, **caractérisé en ce qu'**on utilise, comme matière plastique pour les soies, des matières polymères thermoplastiques, comme par exemple des polyamides, des polyesters, des polyoléfines ou des polymères spéciaux.

3. Procédé suivant la revendication 1 ou 2, **caractérisé en ce qu'**on dirige le jet (2) de plasma sur les extrémités (4) libres des soies, à partir d'une ou de plusieurs buses (13) à plasma, les brosses (6) pourvues des soies (5) et la buse à plasma/les buses (13) à plasma étant déplacées réciproquement sensiblement transversalement à la direction du jet de plasma.

4. Procédé suivant l'une des revendications 1 à 3, **caractérisé en ce qu'**on applique, par le jet (2) de plasma supplémentairement à la surface (4a) des extrémités (4) libres des soies, une poudre à grains fins fluidisée formant un revêtement et qui est apportée en quantité dosée au jet (2) de plasma au moyen d'un convoyeur (5) de poudre pouvant être commandé.

5. Procédé suivant la revendication 4, **caractérisé en ce que** la poudre à grains fins est constituée de nano-diamant, de nano-or ou de nano-argent.

6. Procédé suivant la revendication 4 ou 5, **caractérisé en ce que** la poudre à grains fins est constituée de particules abrasives pour améliorer ou renforcer les propriétés de polissage des soies (5).

7. Procédé suivant l'une des revendications 1 à 6, **caractérisé en ce que**, après avoir constitué un plasma primaire déséquilibré par voie électrique ou électromagnétique dans un générateur (11) de plasma fermé partiellement, on accélère fortement au passage à l'atmosphère ambiant, au moyen de la buse (13) à plasma, le jet de plasma primaire dirigé par des mesures appropriées et il s'en forme, après la buse (13) à plasma, le plasma secondaire à basse température à la pression ambiante.

8. Utilisation du procédé suivant l'une des revendications 1 à 7 pour arrondir les extrémités (4) libres des soies d'une brosse à dents.

9. Utilisation du procédé suivant l'une des revendications 1 à 8 pour arrondir les extrémités (4) des soies d'une brosse à polir.
